# EUROPÄISCHE PATENTSCHRIFT

(11) **EP 3 655 634 B1**
(45) Veröffentlichungstag und Bekanntmachung des Hinweises auf die Patenterteilung: **03.05.2023**
(21) Anmeldenummer: 18729938.3
(22) Anmeldetag: 06.06.2018
(51) Int. Cl.: F01N 13/00, F01N 13/02

(54) **ABGASANLAGE FÜR EINE BRENNKRAFTMASCHINE**
EXHAUST GAS SYSTEM FOR AN INTERNAL COMBUSTION ENGINE
SYSTÈME D'ÉCHAPPEMENT POUR UN MOTEUR À COMBUSTION

(30) Priorität: 19.07.2017 DE 102017212307
(43) Veröffentlichungstag der Anmeldung: 27.05.2020
(73) Patentinhaber: Bayerische Motoren Werke Aktiengesellschaft, 80809 München (DE)
(72) Erfinder: BLÜMELHUBER, Uli, 80995 München (DE); HÖFLER, Carina, 80993 München (DE)
(86) Internationale Anmeldenummer: PCT/EP2018/064811
(87) Internationale Veröffentlichungsnummer: WO 2019/015845

(56) Entgegenhaltungen:
- EP-A1- 3 064 722
- EP-A1- 3 276 149
- CN-A- 107 407 215
- JP-A- 2003 206 784
- JP-A- 2016 183 652
- JP-A- 2017 110 616
- US-A1- 2017 363 023

## Beschreibung

Die Erfindung betrifft ein Einspurfahrzeug mit einer Abgasanlage für eine Brennkraftmaschine mit den Merkmalen aus dem Oberbegriff des Patentanspruchs 1.

Aus dem Kraftfahrzeugbau ist beispielsweise aus der Deutschen Offenlegungsschrift DE 3 921 345 A1 eine Vorrichtung zum Verringern von Abgasschadstoffkomponenten einer Brennkraftmaschine bekannt. Die Brennkraftmaschine weist in ihrem Abgasstrang einen Katalysator, sowie zwei Sauerstoffsonden (Lambdasonden) auf. Die erste Sonde ist stromauf des Katalysators angeordnet, die zweite im Katalysator. Die Anordnung dieser zwei Sonden ermöglicht eine hohe Regelfrequenz unter Berücksichtigung des Katalysatorzustandes und unter Ausschluss von Wasserstoffquerempfindlichkeit. In dem, der zweiten Sonde nachgeschalteten Katalysator werden die von dieser Sonde erkannten, noch nicht vollständig umgesetzten Abgase restlos umgesetzt.

Für die Diagnose eines Abgaskatalysators und/oder eines Abgassensors eines Kraftfahrzeugverbrennungsmotors ist aus der Deutschen Offenlegungsschrift DE 10 2010 050 055 A1 ein Verfahren dafür bekannt.

Hierfür weist die Abgasanlage vor dem Katalysator zwei Sauerstoffsensoren sowie nach dem Katalysator einen weiteren Sauerstoffsensor auf, deren Signale von einem Steuergerät ausgewertet werden.

Zum weiteren technischen Umfeld wird auf die Deutsche Offenlegungsschrift DE 195 41 903 A1 hingewiesen. Aus dieser Offenlegungsschrift ist ein Überwachungssystem für die Abgasreinigung einer Brennkraftmaschine für ein Kraftfahrzeug bekannt, wobei zwei Lambdasonden vorgesehen sind, von denen eine stromauf und die andere beheizbare stromab des Katalysators angeordnet ist. Ausgehend von einem Kaltstart der Brennkraftmaschine wird im Wesentlichen bis zum Erreichen der Katalysatoranspringtemperatur (lightoff-Temperatur) die stromabwärtige Sonde nicht beheizt, sondern zur Ermittlung der Abgastemperatur verwendet, wobei das Erreichen einer Mindesttemperatur binnen einer gewissen Zeitspanne überprüft wird.

Diese bekannten Abgasreinigungsvorrichtungen sind jedoch ausschließlich für Kraftfahrzeuge vorgesehen, und können nicht ohne weiteres auf ein Einspurfahrzeug, wie beispielsweise ein Motorrad, ein Moped, ein Mokick oder ein Mofa übertragen werden.

Abgasanlagen für verbrennungsmotorisch betriebene Motorräder, bei welchen Sensoren zur Messung der Sauerstoffkonzentration im Abgas genutzt werden, sind beispielsweise den Druckschriften JP 2016 183652 A, EP 3 064 722 A1, JP 2017 110616 A und JP 2003 206784 A zu entnehmen.

Um einen emissionsarmen Betrieb eines Motorrads mit einer Brennkraftmaschine zu gewährleisten, ist es notwendig, das von der Brennkraftmaschine produzierte Abgas über Abgasreinigungsanlage, wie z. B. einen Katalysator zu reinigen. Um dies effizient zu gestalten werden deshalb vor dem Katalysator bestimmte Werte des Abgases mit einer sogenannten Lambdasonde (Sauerstoffsonde) gemessen. Dabei findet jedoch keine Validierung zur Qualität der Abgasreinigung statt. Zudem ist dieser für Einspurfahrzeuge bekannte Stand der Technik bei weitem nicht ausreichend für zukünftige Abgasnormen wie beispielsweise der EU 5 Norm für Einspurfahrzeuge.

In nachteiliger Weise ist bis heute keine Validierung der Qualität der Abgasreinigung für Einspurfahrzeuge bekannt oder möglich. Diese erfüllen somit auch nicht zukünftige Abgasnormen wie beispielsweise die EU 5 Norm.

Aufgabe der vorliegenden Erfindung ist es, eine Maßnahme aufzuzeigen, um für Einspurfahrzeuge oben genannte Nachteile zu vermeiden.

Diese Aufgabe wird durch die Merkmale im kennzeichnenden Teil des Patentanspruchs 1 gelöst.

Vorteilhafte Weiterbildungen der Erfindung sind in den Unteransprüchen beschrieben.

Ziel der Erfindung ist es, die schädlichen Emissionen von Brennkraftmaschinen für Einspurfahrzeuge, wie z. B. Motorräder weiter zu reduzieren. Dabei wird erfindungsgemäß die Qualität der Abgasreinigung während des Betriebs geprüft. Dies ist über eine ideale Platzierung von zwei Lambdasonden im Abgasstrom der Brennkraftmaschine realisiert.

Die Strömungsmuster des Abgases, das direkt aus der Brennkraftmaschine austritt, sind auch aufgrund der Geometrie des Abgassystems vergleichsweise kompliziert und weisen mit zunehmender Strömungslänge höhere Inhomogenität auf. Es ist dabei vorteilhaft, die erste Lambdasonde möglichst nah am Auslass der Brennkraftmaschine (zylinderkopfnah) zu platzieren. Dieser Abstand soll maximal dem zehnfachen des Durchmessers der Auslassöffnung im Zylinderkopf der Brennkraftmaschine entsprechen.

Zur Prüfung der Qualität der Abgasreinigung wird erfindungsgemäß die zweite Lambdasonde, auch Monitorsonde genannt, hinter dem Katalysator platziert, welche den gereinigten Abgasstrom misst. Dabei soll der Abstand zwischen der zweiten Lambdasonde und dem Katalysator erfindungsgemäß maximal dem vierfachen des Katalysatordurchmessers entsprechen.

Dies erlaubt eine deutlich bessere Bauraumausnutzung innerhalb des nicht sichtbaren Bereichs des Einspurfahrzeuges. Insbesondere soll das System auch bei Abgassystemen eingesetzt werden, die einen Schalldämpfer, insbesondere einen Vorschalldämpfer verwenden. Dabei kann der Vorschalldämpfer zwischen der Brennkraftmaschine und ihrer Schwinge platziert werden. Dies gilt insbesondere für Downpipes und senkrecht durchströmte Abgasanlagenbauteile, wie z. B. Katalysatoren und Schalldämpfer zwischen Hinterrad und Schwinge des Einspurfahrzeuges. Die erfindungsgemäße Ausgestaltung führt zu einer besseren Abgasmessung und deshalb zu einem umweltfreundlicheren Betrieb des Einspurfahrzeuges. Darüber hinaus werden in vorteilhafter Weise zukünftige Abgasnormen erfüllt, bei gleichzeitiger Ausnutzung von vorhandenem Bauraum im nicht sichtbaren Bereich des Einspurfahrzeuges, was zu einer deutlich verbesserten Package-Verträglichkeit führt.

Im Folgenden ist die Erfindung anhand eines Ausführungsbeispiels in einer einzigen Figur näher erläutert.
- Figur 1: zeigt eine Aufsicht auf eine Brennkraftmaschine mit einer nicht erfindungsgemäßen Abgasanlage.

Figur 1 zeigt eine Aufsicht auf eine Brennkraftmaschine 2 mit einer Abgasanlage 1 für ein Einspurfahrzeug, wie beispielsweise ein Motorrad, ein Moped, ein Mokick oder ein Mofa.

Die Brennkraftmaschine 2 weist einen Zylinderkopf 3 auf, an dessen nicht bezifferten Abgasauslass eine Abgasanlage 1 angeordnet ist. Die Abgasanlage 1 besteht im Wesentlichen aus einem nicht bezifferten Abgasrohr, in dem zylinderkopfnah eine erste Lambdasonde 4 (Sauerstoffsonde) angeordnet ist. Die erste Lambdasonde 4 befindet sich zwischen dem Zylinderkopf 3 und einer Abgasreinigungsanlage 5. Die Abgasreinigungsanlage 5, wie z. B. einem Dreiwege-Katalysator, ist im vorliegenden Ausführungsbeispiel von einem zusätzlichen, nicht bezifferten Blechkleid als Hitzeschutz ummantelt. Eine Strömungsrichtung des Abgases ist durch zwei Pfeile dargestellt.

In Strömungsrichtung des Abgases ist nach der Abgasreinigungsvorrichtung 5 eine zweite Lambdasonde 6 (Sauerstoffsonde) in der Abgasanlage 1 angeordnet. Erfindungsgemäß ist die zweite Lambdasonde 6 höchstens dem vierfachen Durchmesser der Abgasreinigungsanlage 5 von der Abgasreinigungsanlage 5 entfernt in der Abgasanlage 1 angeordnet. Der Durchmesser der Abgasreinigungsanlage 5 ist der Durchmesser des katalytisch beschichteten Monolithen, ohne seiner Ummantelung. Der Durchmesser gilt für den Querschnitt kreisrunder Abgasreinigungsanlagen 5. Bei im Querschnitt ovalen Abgasreinigungsanlagen 5 gilt der Abstand des vierfachen des größten Durchmessers des katalytisch beschichteten Monolithen.

Erfindungsgemäss ist zwischen dem Zylinderkopf 3 und der ersten Lambdasonde 4 ein, in dem vorliegenden Ausführungsbeispiel nicht dargestellter Schalldämpfer, angeordnet. Dieser Schalldämpfer ist bevorzugt ein Vorschalldämpfer.

Die zylinderkopfnahe Positionierung der ersten Lambdasonde 4 bedeutet, dass die erste Lambdasonde 4 höchstens den zehnfachen Durchmesser des Abgasauslasses in dem Zylinderkopf 3 von dem Zylinderkopf 3 entfernt in der Abgasanlage 1 angeordnet ist.

In einer weiteren Weiterbildung der Erfindung ist der Schalldämpfer zwischen der Brennkraftmaschine und einer Schwinge eines nicht dargestellten Einspurfahrzeuges angeordnet.

Die erfindungsgemäße Ausgestaltung der Abgasanlage 1 führt zu einer verbesserten Abgasmessung und somit zu einem deutlich umweltfreundlicheren Betrieb der Brennkraftmaschine 2. Darüber hinaus ist es möglich zukünftige Abgasnormen, wie beispielsweise Euro 5, für Einspurfahrzeuge zu erfüllen. Besonders vorteilhaft ist die Ausnutzung von vorhandenem Bauraum im Nicht-Sichtbereich, bei bestmöglicher Package-Verträglichkeit.

### Bezugszeichenliste

- 1: Abgasanlage
- 2: Brennkraftmaschine
- 3: Zylinderkopf
- 4: erste Lambdasonde
- 5.: Abgasreinigungsanlage
- 6.: zweite Lambdasonde

## Patentansprüche

1. Einspurfahrzeug mit einer Abgasanlage (1) für eine Brennkraftmaschine (2), wobei die Abgasanlage (1) an einen Abgasauslass eines Zylinderkopfes (3) der Brennkraftmaschine (2) anordenbar ist und wobei eine zylinderkopfnahe erste Lambdasonde (4) in der Abgasanlage (1) vorgesehen ist, die in Strömungsrichtung eines Abgases vor einer Abgasreinigungsanlage (5) angeordnet ist, wobei in Strömungsrichtung des Abgases nach der Abgasreinigungsanlage (5) eine zweite Lambdasonde (6) in der Abgasanlage (1) vorgesehen ist, **dadurch gekennzeichnet, dass** die zweite Lambdasonde (6) höchstens dem vierfachen Durchmesser der Abgasreinigungsanlage (5) von der Abgasreinigungsanlage (5) entfernt in der Abgasanlage (1) angeordnet ist, **dadurch gekennzeichnet, dass** zwischen dem Zylinderkopf (3) und der ersten Lambdasonde (4) ein Schalldämpfer angeordnet ist.

2. Einspurfahrzeug nach Patentanspruch 1,
**dadurch gekennzeichnet, dass** der Schalldämpfer ein Vorschalldämpfer ist.

3. Einspurfahrzeug nach einem der Patentansprüche 1 bis 2,
**dadurch gekennzeichnet, dass** die erste Lambdasonde (4) höchstens den zehnfachen Durchmesser des Abgasauslasses von dem Zylinderkopf (3) entfernt in der Abgasanlage (1) angeordnet ist.

4. Einspurfahrzeug mit einer Abgasanlage nach einem der Patentansprüche 1 bis 3,
**dadurch gekennzeichnet, dass** der Schalldämpfer zwischen der Brennkraftmaschine und einer Schwinge des Einspurfahrzeuges angeordnet ist.

## Claims

1. Single-track vehicle with an exhaust gas system (1) for an internal combustion engine (2), it being possible for the exhaust gas system (1) to be arranged at an exhaust gas outlet of a cylinder head (3) of the internal combustion engine (2), and a first lambda probe (4) which is close to the cylinder head being provided in the exhaust gas system (1), which first lambda probe (4) is arranged upstream of an exhaust gas purification system (5) in the flow direction of an exhaust gas, a second lambda probe (6) being provided in the exhaust gas system (1) downstream of the exhaust gas purification system (5) in the flow direction of the exhaust gas, **characterized in that** the second lambda probe (6) is arranged in the exhaust gas system (1) at a distance from the exhaust gas purification system (5) by at most four times the diameter of the exhaust gas purification system (5), **characterized in that** a silencer is arranged between the cylinder head (3) and the first lambda probe (4).

2. Single-track vehicle according to Patent Claim 1, **characterized in that** the silencer is a front silencer.

3. Single-track vehicle according to either of Patent Claims 1 or 2,
**characterized in that** the first lambda probe (4) is arranged in the exhaust gas system (1) at a distance from the cylinder head (3) of at most ten times the diameter of the exhaust gas outlet.

4. Single-track vehicle with an exhaust gas system according to one of Patent Claims 1 to 3,
**characterized in that** the silencer is arranged between the internal combustion engine and a swing arm of the single-track vehicle.

## Revendications

1. Véhicule monovoie comprenant un système à gaz d'échappement (1) destiné à un moteur à combustion interne (2), le système à gaz d'échappement (1) pouvant être disposé au niveau d'une sortie de gaz d'échappement d'une culasse (3) du moteur à combustion interne (2) et une première sonde lambda (4) proche de la culasse étant prévue dans le système à gaz d'échappement (1) et étant disposée en amont d'un système d'épuration de gaz d'échappement (5) dans le sens d'écoulement des gaz d'échappement, une deuxième sonde lambda (6) étant prévue dans le système à gaz d'échappement (1) en aval du système d'épuration de gaz d'échappement (5) dans le sens d'écoulement des gaz d'échappement, **caractérisé en ce que** la deuxième sonde lambda (6) est disposée dans le système à gaz d'échappement (1) à une distance maximale du système d'épuration de gaz d'échappement (5) de quatre fois le diamètre du système d'épuration de gaz d'échappement (5), **caractérisé en ce qu'**un silencieux est disposé entre la culasse (3) et la première sonde lambda (4).

2. Véhicule monovoie selon la revendication 1, **caractérisé en ce que** le silencieux est un pré-silencieux.

3. Véhicule monovoie selon l'une des revendications 1 à 2, **caractérisé en ce que** la première sonde lambda (4) est disposée dans le système à gaz d'échappement (1) à une distance maximale de la culasse (3) de dix fois le diamètre de la sortie de gaz d'échappement.

4. Véhicule monovoie comprenant un système à gaz d'échappement selon l'une des revendications 1 à 3, **caractérisé en ce que** le silencieux est disposé entre le moteur à combustion interne et un bras oscillant du véhicule monovoie.
